# EUROPÄISCHE PATENTSCHRIFT

(11) **EP 2 311 762 B1**
(45) Veröffentlichungstag und Bekanntmachung des Hinweises auf die Patenterteilung: **25.07.2012**
(21) Anmeldenummer: 09013067.5
(22) Anmeldetag: 15.10.2009
(51) Int. Cl.: B65H 31/40

(54) **Vorrichtung zum Rütteln von in Blattlagen vorliegendem Gut sowie Verfahen zum Niederhalten solcher Blattlagen**
Device for shaking sheet bundles and method for holding down such bundles
Dispositif destiné à secouer des cahiers de feuilles ainsi que procédé de retenue de tels cahiers de feuilles

(43) Veröffentlichungstag der Anmeldung: 20.04.2011
(73) Patentinhaber: Adolf Mohr Maschinenfabrik GmbH & Co. KG, 65719 Hofheim am Taunus (DE)
(72) Erfinder: Weiss, Michael, 65779 Kelkheim (DE); Marquardt, Markus, 65835 Liederbach (DE)
(74) Vertreter: Quermann, Helmut

(56) Entgegenhaltungen:
- EP-A1- 2 058 256
- EP-A2- 0 739 842
- DE-U1- 9 004 711
- JP-A- 7 137 921

## Beschreibung

Die Erfindung betrifft eine Vorrichtung zum Rütteln von in Blattlagen vorliegendem Gut. Sie betrifft ferner ein Verfahren zum Niederhalten von solchem in Blattlagen vorliegenden Gut bei einer Vorrichtung zum Rütteln von auf einem Tisch abgelegter Blattlagen.

Derartige Vorrichtungen zum Rütteln von in Blattlagen vorliegendem Gut, oftmals auch kurz als Rütteltisch bezeichnet, sind aus dem Stand der Technik vielfältig bekannt.

Die Vorrichtungen zum Rütteln von in Blattlagen vorliegendem Gut, wobei die einzelnen Blätter insbesondere aus Papier oder Folie bestehen, sind insbesondere mit einem in einem Grundgestell gelagerten Tisch zur Aufnahme des Guts, einem hinteren Lineal und mindestens einem Seitenlineal, die zwei benachbarten Seiten des Tisches zugeordnet sind, versehen. Einzelne Blattlagen werden nacheinander auf den Tisch aufgelegt und bei Erreichen einer gewünschten Stapelhöhe der gebildete Gesamtstapel gerüttelt.

Bei einer solchen Vorrichtung dient die Möglichkeit, den Tisch in Richtung des hinteren Lineals und eines Seitenlineals zu neigen, dem Zweck, die auf dem Tisch aufliegenden einzelnen Bögen der Blattlagen kantengenau an den Linealen auszurichten. Damit sich die Bögen einfach zueinander verschieben können, wird das Gut vor dem Rütteln belüftet, insbesondere in einer separaten Vorrichtung. Nach dem Rütteln wird die zwischen den einzelnen Blättern befindliche Luft mittels einer separaten Luftausstreicheinrichtung ausgestrichen. Der Stapel stellt sich damit nach dem Entlüften als kompakter Block dar und kann so beispielsweise einer nachfolgenden Schneidstation zugeführt werden. Das Rütteln des Guts erfolgt in aller Regel dadurch, dass der geneigte Tisch in eine Vibrationsbewegung versetzt wird. Das Ausstreichen der Luft geschieht üblicherweise durch eine auf das auf dem Tisch aufnehmende Gut absenkbare Walze, die über das Gut gerollt wird und damit die Luft aus dem Stapel auspresst. Eine Klemmleiste im Bereich des hinteren Lineals fixiert das Gut beim Ausstreichen der Luft. Die Funktionen des Rüttelns, Klemmens und Ausstreichens sind in aller Regel in einer Vorrichtung, dem Rütteltisch, verwirklicht.

Eine solche Vorrichtung zum Rütteln ist beispielsweise in der EP 0 739 842 A2 beschrieben. Eine ähnliche Vorrichtung ist aus der EP 2 058 256 A1 bekannt.

Eine Vorrichtung zum Rütteln, die gemäß den Merkmalen des Oberbegriffs des Patentanspruchs 1 ausgebildet ist, ist aus der JP 07137921 A bekannt. Bei dieser ist das Lineal, bezogen auf dessen Linealfläche zur seitlichen Anlage des Guts, senkrecht zur Tischfläche mittels eines Zylinders verfahrbar. Im Bereich des dem Tisch abgewandten oberen Endes des Lineals ist auf dessen der Linealfläche abgewandten Seite ein weiterer Zylinder angeordnet und mit dem Lineal verbunden. Dieser Zylinder nimmt einen Niederhalter verfahrbar auf, wobei die parallel zur Tischfläche angeordnete Niederhalterfläche des Niederhalters mittels dieses Zylinders senkrecht zur Linealfläche verfahrbar ist.

Eine entsprechend aufgebaute Vorrichtung ist ferner in der DE 90 04 711 U1 beschrieben.

Aufgabe der vorliegenden Erfindung ist es, eine Vorrichtung zum Rütteln von in Blattlagen vorliegendem Gut zu schaffen, bei der gewährleistet ist, dass beim sukzessiven Anheben des Lineals entsprechend der sich sukzessive ändernden Stärke des durch die Blattlagen gebildeten Gesamtstapels der zuletzt aufgelegte Blattstapel an seiner dem Lineal zugewandten Seite nicht aufgefächert wird bzw. hierbei die einzelnen Blätter des Blattstapels nicht zueinander verschoben werden, welches das Rüttelergebnis nachhaltig beeinträchtigen würde. Aufgabe der Erfindung ist es ferner, ein Verfahren zum Niederhalten von Blattlagen beim Auflegen der Blattlagen auf einen Tisch vor dem Rütteln anzugeben, das das genannte Auffächern des Blattstapels bzw. Verschieben der einzelnen Blätter des Blattstapels ausschließt.

Zur Lösung dieser Aufgabe schlägt die Erfindung eine Vorrichtung vor, die gemäß den Merkmalen des Patentanspruchs 1 ausgebildet ist.

Mittel zum Verfahren des Niederhalters, bezogen auf seine Niederhalterfläche, greifen in der Ebene der Linealfläche unmittelbar oder mittelbar am Niederhalter und am Lineal an sowie unmittelbar oder mittelbar am Lineal und am Tisch an.

Es ist somit ein Zusammenwirken der Mittel zum Verfahren des Niederhalters mit dem Tisch und dem Lineal sowie dem Niederhalter vorgesehen. Dies ermöglicht auf baulich besonders einfache Art und Weise eine kinematische Kopplung der Teile - Lineal und Niederhalter -.

Die Erfindung schlägt somit eine Vorrichtung vor, bei der das Lineal senkrecht zum Tisch verfahrbar ist und damit die Höhe des Lineals, somit der Abstand des oberen Endes des Lineals ,bevorzugt so eingestellt werden kann, dass das Lineal nur geringfügig über die zuletzt auf den Tisch aufgelegte Blattlage hinausragt. Dies ist insofern von besonderem Vorteil, weil beim Überführen der Blattlage auf den Tisch über das Lineal hinweg kein unnötig großer Höhensprung zwischen dem oberen Ende des Lineals und der Tischfläche bzw. der zuletzt abgelegten Blattlage beherrscht werden muss. Vor dem Auflegen der Blattlage wird dann das Lineal um ein Maß, das der Stärke dieser Blattlage entspricht, weiter ausgefahren, womit nach dem Auflegen dieser Blattlage auf die zuvor abgelegte Blattlage das Lineal wieder etwas über dieses zuletzt abgelegte Blattlage übersteht.

Von besonderem Vorteil ist bei der erfindungsgemäßen Vorrichtung ferner, dass der Niederhalter sowohl senkrecht zur Linealfläche als auch in der Ebene der Linealfläche beweglich ist. Die Beweglichkeit des Niederhalters in der Ebene der Linealfläche ermöglicht es, den Niederhalter geringfügig anzuheben, bei einem schmalen Teilbereich des unteren Blattes der Blattlage, die auf dem Niederhalter ruht. Wird der Niederhalter aus dieser Position geringfügig angehoben, führt dies dazu, dass die Blattlage mit ihrer Seitenfläche, mit der sie zuvor flächig am Niederhalter anlag, nunmehr teilweise vom Niederhalter wegbewegt wird, so dass nur die unteren Blätter der Blattlage noch den Niederhalter kontaktieren. Hierdurch wird verhindert, dass die Blätter der zuletzt aufgelegten Blattlage in diesem Bereich aufgefächert werden bzw. die einzelnen Blätter des Blattstapels zueinander verschoben werden. Solches würde dazu führen, dass die Blätter der Blattlage nicht exakt quaderförmig zueinander ausgerichtet sind, somit das eine oder andere Blatt bezüglich des sonst quaderförmigen Stapels vorsteht. Die Konsequenz wäre, dass beim anschließenden Schneidprozess in Schneidmuster bedruckter Blätter hineingeschnitten würde und damit das geschnittene Produkt unbrauchbar wäre.

Das teilweise Anheben des Niederhalters in der Ebene der Linealfläche, somit senkrecht zur Tischfläche, beinhaltet den weiteren Vorteil, dass der Niederhalter ohne weiteres unter der auf diesem aufliegenden Blattlage herausgezogen werden kann, ohne dass der Niederhalter hierbei auf der darunter befindlichen Blattlage weiterhin aufliegt und hierbei die Gefahr besteht, dass das oberste Blatt dieser unteren Blattlage verschoben wird. Solches würde sich wiederum nachteilig auf den anschließenden Rüttelprozess und das Schneidergebnis auswirken.

Die Verfahrbarkeit des Niederhalters senkrecht zur Linealfläche ist aber nicht nur unter dem Aspekt der Möglichkeit des Herausziehens des Niederhalters unter der auf diesem befindlichen Blattlage von Vorteil, sondern auch unter dem Aspekt der eigentlichen Niederhaltefunktion. So kann dann, wenn der Niederhalter wieder zurückgefahren und auf die Blattlage abgesenkt ist, die nächste Blattlage aufgelegt werden und sich die beschriebene Verfahrensweise bezüglich dieser nächsten Blattlage anschließen.

Vorzugsweise greifen die Mittel zum Verfahren des Niederhalters, bezogen auf seine Niederhalterfläche, senkrecht zur Linealfläche unmittelbar oder mittelbar am Niederhalter und am Lineal an. Hierdurch ergibt sich eine baulich besonders einfache Gestaltung.

Konstruktiv ist die Vorrichtung unter dem Aspekt der Mittel zum Verfahren von Lineal und Niederhalter insbesondere so gestaltet, dass die Bewegung durch Zylinder erfolgt, die kinematisch aufeinander abgestimmt sind. Dies gilt insbesondere bezüglich der Bewegung des Lineals senkrecht zur Tischfläche, die insbesondere unter Verwendung von Zylindern erfolgt, die eine Zylinderanordnung bilden, welche geeignet ist, einen kurzen Hub des Niederhalters zum Anheben der Blattlage und einen langen Hub des Niederhalters zum Anordnen des Niederhalters oberhalb der Blattlage zu erreichen.

Gelöst wird die Aufgabe betreffend das Verfahren durch ein Verfahren zum Niederhalten von in Blattlagen vorliegendem Gut bei einer Vorrichtung zum Rütteln von auf einem Tisch aufgelegter Blattlagen, wobei die Blattlagen an einer senkrecht zur Tischfläche angeordneten Linealfläche eines Lineals ausgerichtet werden, mit folgenden Merkmalen:
a. Positionieren des Lineals in einer Höhe bezüglich der Tischfläche, die größer ist als die Stärke einer ersten auf dem Tisch abzulegenden Blattlage, sowie Positionieren eines Niederhalters, dessen Niederhalterfläche parallel zur Tischfläche angeordnet ist, an der Tischfläche anliegend,
b. Ablegen der ersten Blattlage auf dem Tisch und auf dem Niederhalter sowie am Lineal anliegend,
c. geringfügiges Anheben des Niederhalters, so dass die erste Blattlage nur in deren unterem Bereich in Kontakt mit dem Lineal verbleibt,
d. Herausziehen des Niederhalters unter der ersten Blattlage, so dass die erste Blattlage im Bereich des Lineals in Anlage mit dem Tisch gelangt,
e. Anheben des Niederhalters, anschließendes Ausfahren des Niederhalters außer Kontakt mit der Blattlage und anschließendes Absenken des Niederhalters auf die erste Blattlage,
f. Ablegen einer weiteren Blattlage auf der darunter liegenden Blattlage und auf den Niederhalter sowie am Lineal anliegend,
g. geringfügiges Anheben des Niederhalters, so dass die weitere Blattlage nur in deren unterem Bereich in Kontakt mit dem Lineal verbleibt,
h. Herausziehen des Niederhalters unter der weiteren Blattlage, so dass die weitere Blattlage im Bereich des Lineals in Anlage mit dem Tisch gelangt.
i. Anheben des Niederhalters, anschließendes Ausfahren des Niederhalters außer Kontakt mit der weiteren Blattlage und anschließendes Absenken des Niederhalters auf die weiteren Blattlage.

Eine bevorzugte Weiterbildung dieses Verfahrens sieht vor, dass sich an die Merkmale f. bis i. ein oder mehrmals die Merkmale in der Reihenfolge f. bis i. anschließen.

Weitere Merkmale der Erfindung sind in den Unteransprüchen, der Beschreibung der Figuren und in den Figuren selbst dargestellt, wobei bemerkt wird, dass alle Einzelmerkmale und alle Kombinationen von Einzelmerkmalen erfindungswesentlich sind.

In den Figuren ist die Erfindung anhand einer Ausführungsform beispielsweise dargestellt, ohne auf diese beschränkt zu sein. Es zeigt:
- Figur 1: einen Rütteltisch in einer räumlichen Ansicht, allerdings oh- ne für die Erfindung nicht wesentliche Details, insbesondere ohne zwei Seitenlineale und den Mechanismus zum Bewe- gen des Tisches zwecks Rütteln von auf dem Tisch auflie- genden blattförmigem Gut,
- Figur 2: einen Schnitt durch die Anordnung gemäß Figur 1, parallel zu einer Schmalseite des Tisches und senkrecht zur Tisch- fläche geschnitten, für den Verfahrensabschnitt des Aufle- gens einer ersten mittels eines Greifers ergriffenen Blattla- ge auf den Tisch,
- Figuren 3 bis 11: Darstellungen gemäß Figur 2, allerdings ohne Greifer ver- anschaulicht, für die sich an den Verfahrensabschnitt nach Figur 2 anschließenden Verfahrensabschnitte bis zur voll- ständigen Beladung des Rütteltischs mit einer Vielzahl von Blattlagen.

Betreffend die erfindungsgemäße Vorrichtung zum Rütteln von in Blattlagen vorliegendem Gut veranschaulicht die Figur 1 den Aufbau dieser Vorrichtung nur insoweit, wie es für das Verständnis der Erfindung erforderlich ist: Gezeigt ist ein Tisch 1 mit rechteckiger Tischfläche 2, womit der Tisch zwei parallel zueinander angeordnete Schmalseiten und zwei parallel zueinander angeordnete Längsseiten aufweist. Der Tisch 1 ist im Bereich seiner Tischfläche 2 mit einer Vielzahl von Luftdüsen 3 versehen, die in bekannter Art und Weise mittels federbelasteter Kugeln verschlossen sind, womit Luft nur dann aus den Luftdüsen austritt, wenn eine Blattlage auf den betreffenden Bereich des Tisches 1 aufliegt und die Luftdüsen 3 somit in deren Öffnungsstellung überführt. Auf diese Art und Weise kann die Blattlage weitgehend reibungsfrei in der Ebene der Tischfläche 2 bewegt werden.

Der Rütteltisch weist - wobei dies für die Erfindung nicht relevant ist - im Bereich der beiden Schmalseiten des Tisches 1 plattenförmige Lineale 4 auf, die in ihrer Gebrauchsstellung senkrecht zur Tischfläche 2 angeordnet sind und oben über die Tischfläche überstehen und ihrer Nichtgebrauchsstellung um 90° mittels Stelimitteln verschwenkt werden können, in deren die dann oben befindliche jeweilige Fläche dieses Seitenlineals eine Ebene mit der Tischfläche 2 bildet. Es besteht somit die Möglichkeit, auf einfache Art und Weise bei horizontal angeordnetem Tisch 1 auf diesem angeordnete Blattlagen über die jeweilige Schmalseite des Tisches 1 vom Rütteltisch zu einem benachbart des Rütteltisches angeordneten Tisch zwecks Weiterverarbeitung des aus den Blattlagen gebildeten Gesamtstapels zu überführen.

Zusätzlich ist der Tisch 1 im Bereich seiner Schmalseiten mit quaderförmigen Ausnehmungen versehen, die im Wesentlichen quaderförmig gestaltete Zwischenteile 4 durchsetzen. In dieser in Figur 1 gezeigten Stellung bildet die Oberfläche des jeweiligen Zwischenteiles 4 eine Ebene mit der Tischfläche 2. Wird das Zwischenteil 4 über nicht gezeigte Stellmittel parallel abgesenkt, so wird ein Freiraum im Tisch 1 gebildet, in den ein Greifer einfahren kann, der auf dem Tisch 1 aufliegendes, aus den Blattlagen gebildetes gestapeltes Gut ergreifen und seitlich vom Tisch 1 abfördern kann.

Nicht gezeigt ist in Figur 1 ferner bezüglich des Rütteltisches die Lagerung und kinematische Anbindung des Tisches 1. Dieser Tisch 1 ist auf seiner Unterseite in einem zentralen Bereich, somit etwa im Bereich des Schnittpunktes der Diagonalen der Tischfläche 2 in einer Vibrationseinrichtung gelagert, die den Tisch 1 in eine Rüttelbewegung versetzen kann. Zusätzlich ist der Tisch 1 derart gelagert, dass die Tischfläche 2 aus einer horizontalen Ausgangsposition in unterschiedlich geneigte Stellungen geneigt werden kann, nämlich in eine mit seiner Längsseite 5 nach unten geneigte Stellung, bei horizontaler Ausrichtung der Längsseite 5 oder in eine in Richtung der Ecke 6 oder eine in Richtung der Ecke 7 des Tisches 1 nach unten geneigte Stellung überführbar ist. Bei Neigung des Tisches 1 in Richtung der Längsseite 5 wird während des Rüttelns das auf dem Tisch 1 aufliegende blattförmige Gut in Richtung eines im Bereich der Längsseite 5 angeordneten Lineals 8 gerüttelt. Bei einer Neigung des Tisches 1 hingegen in Richtung der Ecken 6 bzw. 7, die üblicherweise beim Rütteln vorgesehen ist, richtet sich das auf dem Tisch 1 befindliche gestapelte Gut am Lineal 8 und dem der jeweiligen Schmalseite des Tisches zugeordneten, nicht gezeigten Seitenlineal aus, dass sich in seiner senkrecht zur Tischfläche 2 angeordneten Position befindet. Hierdurch ist ein kantengenaues Ausrichten eines auf dem Tisch 1 aufliegenden, aus einzelnen Blattlagen gebildeten Gesamtstapels gewährleistet, der sich nach dem Rütteln somit exakt quaderförmig darstellt.

Die konkrete Ausbildung der erfindungsgemäßen Vorrichtung zum Rütteln des in Blattlagen vorliegendem Guts wird nachfolgend anhand der Figuren 1 und 2 beschrieben:

Gezeigt ist, dass der Tisch 1 einen Tischrahmen 9 und eine Tischplatte 10 aufweist, wobei der Tischrahmen 9 oben die Tischplatte 10 aufnimmt. Die Tischplatte 10 ist dünnwandig ausgebildet und steht im Bereich der Längsseite 5 des Tisches 1 über den Tischrahmen 9 hervor. Die Oberseite der Tischplatte 10 bildet die Tischfläche 2. Mit dem Tischrahmen 9 sind mehrere Lagerplatten 11 verbunden, die senkrecht zur Tischplatte 10 nach unten orientiert sind und im Bereich ihrer unteren Enden mit Flanschen 12 verbunden sind, wobei in den drei gebildeten Flanschen 1.2 jeweils ein pneumatisch beaufschlagbarer Zylinder 13 gelagert ist. Über eine dem jeweiligen Zylinder 13 zugeordnete Klemmpatrone 14 lässt sich der nicht dargestellte Kolben des Zylinders 13 in beliebiger Stellung klemmen. Die Kolbenstange 15 des jeweiligen Zylinders 13 ist derart orientiert, dass sie senkrecht zur Tischfläche 2 verfahrbar ist, aus einer unteren eingefahrenen Stellung in eine obere ausgefahrene Stellung. Die jeweilige Kolbenstange 15 ist im Bereich ihres jeweiligen oberen Endes mit einem Flansch 16 verbunden und es ist mit den Flanschen 16 das Lineal 8 verbunden, das sich über die gesamte Länge der Längsseite der Tischplatte 10 erstreckt. Das Lineal 8 weist auf seiner dem Tischrahmen 9 zugewandten Seite eine Linealfläche 17 auf, die senkrecht zur Tischfläche 2 angeordnet ist. Auf der dem Flansch 16 abgewandten Seite des Lineals 8 ist mit diesem, etwas unterhalb des Flansches 16, ein weiterer Flansch 18 mit dem Lineal 8 verbunden. In diesem ist ein pneumatisch betätigbarer Zylinder 19 gelagert, dessen Kolbenstange 20 (siehe beispielsweise die Figur 6) eine gemeinsame Kolbenstange mit der Kolbenstange 20 eines oberhalb des Zylinders 19 angeordneten weiteren, pneumatisch betätigbaren Zylinders 21 aufweist. Über diese Kolbenstange 20 ist somit der Zylinder 21 im Zylinder 19 gelagert. Die Verfahrrichtung der Kolbenstange 20 ist senkrecht zur Tischfläche 2. Im Bereich seines dem Zylinder 19 abgewandten Endes ist im Zylinder 21 mittelbar ein weiterer pneumatisch betätigbarer Zylinder 22 gelagert. Konkret ist über eine mit dem Zylinder 21 verbundene Lagerplatte 28 ist der Zylinder 22 im Zylinder 21 gelagert. Die Kolbenstange 23 des Zyünders 22 ist senkrecht zur Kolbenstange 20 angeordnet und auf den Tisch 1 zu gerichtet, wobei die Verfahrbewegung dieser Kolbenstange 23 senkrecht zur Linealfläche 17 ist. In der Kolbenstange 23 ist, im Bereich des freien Endes der Kolbenstange 23, ein Flansch 24 mit dieser verbunden, und es ist mit dem Flansch 24 ein plattenförmiger Niederhalter 25 verbunden. Dieser Niederhalter weist auf seiner Unterseite eine Niederhalterfläche 26 auf (siehe insbesondere Figur 6) die senkrecht zur Linealfläche 17 bzw. parallel zur Tischfläche 2 angeordnet ist.

Der Figur 1 ist zu entnehmen, dass die Vorrichtung vier Niederhalter 25 aufweist, wobei der jeweilige der Schmalseite des Tisches 1 benachbarte Niederhalter 25 mittels des Zylinders 13 und der diesem zugeordneten Zylinder 19, 21 und 22 verfahrbar ist, während die beiden zwischen diesen äußeren Niederhaltern 25 angeordneten Niederhalter 25 mittels des zentralen Zylinders 13 und des diesem zugeordneten Paares von Zylindern 19, 21 und 22 bewegt werden, die symmetrisch zu diesem Zylinder angeordnet sind. Veranschaulicht sind schließlich in der Figur 1 senkrecht zur Tischfläche 2 angeordnete Führungen 27 für das Lineal 8.

Die Wirkungsweise der erfindungsgemäßen Vorrichtung wird nachfolgend unter Erläuterung weiterer Merkmale dieser Vorrichtung beschrieben:

Figur 2 veranschaulicht die Ausgangsstellung der Vorrichtung beim Auflegen einer ersten Blattlage 29 auf den Tisch 1 des Rütteltisches. Die Blattlage 29 ist aus einer Vielzahl rechteckiger Blätter gebildet, die beispielsweise aus Papier oder Folie bestehen. Die Stärke einer solchen Blattlage beträgt beispielsweise 5 bis 10 cm. Diese Blattlage 29 und dies gilt entsprechend für die nachstehend noch zu erörternden weiteren, aufzulegenden Blattlagen, hat insbesondere zuvor eine Rollenanordnung passiert, in der die einzelnen Blätter geringfügig gegeneinander verschoben werden, so dass sie voneinander getrennt und damit belüftet sind, um anschließend im Bereich der Rüttelstation, somit des Rütteltisches, kantengenau ausgerichtet werden zu können, so dass beim weiteren Verarbeiten des gestapelten Gutes ein exaktes,Schneidergebnis gewährleistet ist. Nach dem Passieren der Rollenanordnung wird das vorlaufende Ende der Blattlage 29 mittels eines Greifers 30 ergriffen, der die Blattlage 29 in Richtung des in Figur 2 gezeigten Pfeiles X über das Lineal 8 auf den Tisch 1 zieht. Hierbei ist, da es sich um das Auflegen der ersten Blattlage 29 handelt, das Lineal 8 in seiner maximal abgesenkten Stellung, in der es aber mit seinem oberen Ende um ein größeres Maß über die Tischfläche 2 hinaussteht als die Stärke der Blattlage 29. Zudem ist in dieser Ausgangsstellung der Niederhalter 25 auf die Tischplatte 10 abgesenkt und deckt somit die Tischfläche 2 im Bereich ihres dem Lineal 8 zugewandten Endes ab. Die Plattenstärke des Niederhalters 25 ist möglichst gering bemessen, so dass sich in diesem Endbereich der Tischplatte 10 keine große Stufe im Übergang zum Niederhalter 25 ergibt. Damit der Niederhalter 25 bzw. die vier Niederhalter 25 in diese Position überführt werden können, ist das Lineal 8, wie insbesondere der Darstellung der Figur 1 zu entnehmen ist, mit Aussparungen 31 im Bereich dessen oberen Endes versehen.

Unter Bezugnahme auf die Darstellung der Figur 2 zieht der Greifer 30 somit die Blattlage 29 über das Lineal 8 und verfährt, nachdem er das Lineal 8 passiert hat, auf ein etwas tieferes Niveau, in geringem Abstand zur Tischfläche 2, und zwar soweit, bis die Blattlage 29 mit ihrer nachlaufenden hinteren Kante gerade hinter dem Lineal 8 herunterfällt. Diese Situation ist in Figur 2 veranschaulicht. Es ist zu erkennen, dass die Blattlage 29 im Bereich ihres nachlaufenden Endes einerseits auf dem Niederhalter 25 aufliegt und überdies am Lineal 8 in dem sich oberhalb des Niederhalters 25 erstreckenden Bereich anliegt. Ausgehend von dieser Stellung wird der Greifer 20 durch Aktivieren eines Bestandteil des Greifers bildenden pneumatischen Zylinders 32 geöffnet und somit der Greifer 30 von der Blattlage 29 gelöst, die sich demzufolge auch im Bereich ihres dem Greifer 30 zugewandten Endes nunmehr auf die Tischfläche 2 auflegt. Diese Situation ist in Figur 3 veranschaulicht.

Ausgehend von der Situation gemäß Figur 3 bei vollständig eingefahrenen Kolbenstangen der Zylinder 13, 19 und 21, bei geklemmtem Kolben des Zylinders 13 sowie vollständig ausgefahrener Kolbenstange 24 des Zylinders 22 wird der Zylinder 21 aktiviert, der so konzipiert ist, dass die Kolbenstange 20 nur um eine geringe Strecke ausfahren kann. Dies ist in Figur 4 veranschaulicht. Aus dieser Figur ergibt sich anschaulich, dass infolge Aktivierung des Zylinders 21 das dem Lineal 8 zugewandte Ende der Blattlage 29 entsprechend dem Hub des Zylinders 21 geringfügig angehoben worden ist und nunmehr allenfalls die Blattlage 29 im Bereich des untersten Blattes oder der unteren Blätter die Linealfläche 17 kontaktiert. Durch dieses geringfügige Anheben des Endes der Blattlage 29 wird erreicht, dass diese Blattlage auf der der Linealfläche 17 zugewandten Seite nicht beschädigt wird, wenn der Niederhalter 25, wie zur Figur 5 veranschaulicht, durch Einfahren der Kolbenstange 23 des Zylinders 22 zurückgefahren wird und damit außer Kontakt mit der Blattlage 29 gelangt. Diese Situation ist in Figur 5 veranschaulicht. Anschließend wird durch Aktivieren des Zylinders 19, mit dem ein größerer Hub als mit dem Zylinder 21 darstellbar ist, die Kolbenstange 20 um eine größere Strecke ausgefahren, so dass der Niederhalter 25 oberhalb der Blattlage 29, die nunmehr vollständig auf der Tischfläche 2 aufliegt, positioniert werden kann. Diese Situation ist in Figur 6 gezeigt.

Es wird dann der Zylinder 22 erneut aktiviert und dessen Kolbenstange 23 ausgefahren, womit der Niederhalter 25 in eine Position bewegt wird, in der er mit seinem vorderen Ende oberhalb der Blattlage 29 angeordnet ist. Diese Situation ist in Figur 7 veranschaulicht.

Dann wird die Klemmung des Kolbens des Zylinders 13 durch Ansteuern der Klemmpatrone 14 gelöst und es bleibt der Zylinder drucklos oder wird mit geringem Druck beaufschlagt, um das Gewicht des Lineals 8 auszugleichen. Die Kolbenstange 20 der Zylinder 19 und 21 wird in deren Endstellung eingefahren. Dies bedingt einerseits, dass der Niederhalter 25 sich mit seiner Niederhalterfläche 26 auf das oberste Blatt der Blattlage 29 auflegt und zudem, da der Einfahrhub der Zylinder 19 und 21 größer ist als die Stärke der Blattlage 29, die Kolbenstange des Zylinders 13 ausfährt. Bei vollständig eingefahrener Kolbenstange 20 der Zylinder 19 und 21 und teilweise ausgefahrener Kolbenstange des Zylinders 13, demnach der sich einstellenden Situation gemäß Figur 8, wird die Klemmpatrone 14 wieder aktiviert, die somit den Kolben des Zylinders 13 festlegt.

Es wird dann, wie zu den Figuren 2 und 3 veranschaulicht, eine weitere Blattlage 29 auf die darunter befindliche, unmittelbar auf den Tisch 1 aufliegende Blattlage 29 aufgelegt, womit sich, gemäß der Darstellung in Figur 9 eine der Situation gemäß Figur 3 entsprechende Situation ergibt, allerdings mit zwei Blattlagen. Es schließen sich dann die Verfahrensschritte der Vorrichtung gemäß der Figuren 4 bis 6 an, wobei nur der nächste Verfahrensschritt verdeutlicht ist, somit die Situation gemäß Figur 10, die mit der gemäß Figur 4 vergleichbar ist.

Figur 11 zeigt die erfindungsgemäße Vorrichtung nach dem Auflegen einer Vielzahl von Blattlagen, konkret von sechs Blattlagen 29 auf den Tisch 1, in einer Situation vergleichbar derjenigen nach Figur 8. Aus der Figur 11 ergibt sich anschaulich, dass mit zunehmender Auflage von Blattlagen 29 auf den Tisch 1 die Kolbenstange 33 des Zylinders 13 zunehmend ausfährt.

Bei der erfindungsgemäßen Vorrichtung stellen somit die Zylinder 13, 19 und 21 Mittel zum Verfahren des Lineals 8, bezogen auf seine Linealfläche 17, senkrecht zur Tischfläche 2 dar. Ferner stellt der Zylinder 22 ein Mittel zum Verfahren des Niederhalters 25, bezogen auf seine Niederhalterfläche 26 senkrecht zur Linealfläche 17 dar. Schließlich stellen die Zylinder 13, 19 und 21 Mittel zum Verfahren des Niederhalters 25, bezogen auf seine Niederhalterfläche 26 in der Ebene der Linealfläche 17 dar.

## Patentansprüche

1. Vorrichtung zum Rütteln von in Blattlagen vorliegendem Gut (29), mit einem neigbaren Tisch (1) mit Tischfläche (2) zur Aufnahme des Guts (29) und einem senkrecht zur Tischfläche (2) im Bereich einer Tischseite angeordneten Lineal (8) mit Linealfläche (17) zur seitlichen Anlage des Guts (29), sowie mit einem Niederhalter (25) mit Niederhalterfläche (26) zum Auflegen auf das Gut (29), wobei die Niederhalterfläche (26) parallel zur Tischfläche (2) angeordnet ist, sowie Mittel (13, 19, 21) zum Verfahren des Lineals (8), bezogen auf seine Linealfläche (17), senkrecht zur Tischfläche (2) vorgesehen sind, und Mittel (22; 13,19, 21) zum Verfahren des Niederhalters (25), bezogen auf seine Niederhalterfläche (26), senkrecht zur Linealfläche (17) und in der Ebene der Linealfläche (17) vorgesehen sind, **dadurch gekennzeichnet, dass** die Mittel (22; 13, 19, 21) zum Verfahren des Niederhalters (25), bezogen auf seine Niederhalterfläche (26), in der Ebene der Linealfläche (17) unmittelbar oder mittelbar am Niederhalter (25) und am Lineal (8) angreifen, sowie unmittelbar oder mittelbar am Lineal (8) und am Tisch (1) angreifen.

2. Vorrichtung nach Anspruch 1, **dadurch gekennzeichnet, dass** die Mittel (22) zum Verfahren des Niederhalters (25), bezogen auf seine Niederhalterfläche (26), senkrecht zur Linealfläche (17) unmittelbar oder mittelbar am Niederhalter (25) und am Lineal (8) angreifen.

3. Vorrichtung nach Anspruch 1 oder 2, **dadurch gekennzeichnet, dass** die Mittel (22; 13, 19, 21) zum Verfahren des Niederhalters (25), bezogen auf seine Niederhalterfläche (26), senkrecht zur Linealfläche (17) und in der Ebene der Linealfläche (17), eine im Lineal (8) gelagerte Zylinderanordnung (19, 21) und eine in der Zylinderanordnung (19, 21) verfahrbar gelagerten Zylinder (22), der im Niederhalter (25) gelagert ist, aufweisen.

4. Vorrichtung nach Anspruch 3, **dadurch gekennzeichnet, dass** die Zylinderanordnung (19, 21) zwei Zylinder (19, 21) mit gemeinsamer Kolbenstange (20) aufweist, wobei das Gehäuse des einen Zylinders (19) im Lineal (8) gelagert ist und im Gehäuse des anderen Zylinders (21) das Mittel (22) zum Verfahren des Niederhalters (25), bezogen auf seine Niederhalterfläche (26), senkrecht zur Linealfläche (17), gelagert ist.

5. Vorrichtung nach Anspruch 4, **dadurch gekennzeichnet, dass** das Mittel (22) zum Verfahren des Niederhalters (25), bezogen auf seine Niederhalterfläche (26), senkrecht zur Linealfläche (17) als Zylinder (22) ausgebildet ist, dessen Kolbenstange (23) mit dem Niederhalter (25) verbunden ist.

6. Vorrichtung nach Anspruch 4 oder 5, **dadurch gekennzeichnet, dass** die Kolbenstange (20) der beiden Zylinder (19, 21) der Zylinderanordnung (19, 21) bezüglich des jeweiligen Zylinders (19, 21) unterschiedliche maximale Stellwege aufweist.

7. Vorrichtung nach einem der Ansprüche 3 bis 6, **dadurch gekennzeichnet, dass** die Mittel (13, 19, 21) zum Verfahren des Lineals (8), bezogen auf seine Linealfläche (17), senkrecht zur Tischfläche (2), durch die Zylinderanordnung (19, 21) und einen zwischen dem Tisch (1) und dem Lineal (2) wirksamen Zylinder (13), dessen Kolbenstange (33) bezüglich dessen Gehäuse festlegbar und lösbar ist, gebildet ist.

8. Vorrichtung nach Anspruch 7, **dadurch gekennzeichnet, dass** der zwischen dem Tisch (1) und dem Lineal (8) wirksame Zylinder (13) mit geringem Druck beaufschlagbar ist, insbesondere in Anhebrichtung des Lineals (8).

9. Verfahren zum Niederhalten von in Blattlagen vorliegendem Gut (29) bei einer Vorrichtung zum Rütteln von auf einem Tisch (1) abgelegter Blattlagen (29, 29), wobei die Blattlagen (29, 29) an einer senkrecht zur Tischfläche (2) angeordneten Linealfläche (17) eines Lineals (8) ausgerichtet werden, **gekennzeichnet durch** die folgenden Merkmale:
a. Positionieren des Lineals(8) in einer Höhe bezüglich der Tischfläche (2), die größer ist als die Stärke einer ersten auf dem Tisch (1) abzulegenden Blattlage (29), sowie Positionieren eines Niederhalters (25), dessen Niederhalterfläche (26) parallel zur Tischfläche (2) angeordnet ist, an der Tischfläche (2) anliegend,
b. Ablegen der ersten Blattlage (29) auf dem Tisch (1) und auf dem Niederhalter (25) sowie am Lineal (8) anliegend,
c. geringfügiges Anheben des Niederhalters (25), so dass die erste Blattlage (29) nur in deren unterem Bereich in Kontakt mit dem Lineal (8) verbleibt,
d. Herausziehen des Niederhalters (25) unter der ersten Blattlage (29), so dass die erste Blattlage (29) im Bereich des Lineals (8) in Anlage mit dem Tisch (1) gelangt,
e. Anheben des Niederhalters (25), anschließendes Ausfahren des Niederhalters (25) außer Kontakt mit der Blattlage (29) und anschließendes Absenken des Niederhalters (25) auf die erste Blattlage (29),
f. Ablegen einer weiteren Blattlage (29) auf der darunter liegenden Blattlage (29) und auf den Niederhalter (25) sowie am Lineal(8) anliegend,
g. geringfügiges Anheben des Niederhalters (25), so dass die weitere Blattlage (29) nur in deren unterem Bereich in Kontakt mit dem Lineal (8) verbleibt,
h. Herausziehen des Niederhalters (25) unter der weiteren Blattlage (29), so dass die weitere Blattlage (29) im Bereich des Lineals (8) in Anlage mit dem Tisch (1) gelangt.
i. Anheben des Niederhalters (25), anschließendes Ausfahren des Niederhalters (25) außer Kontakt mit der weiteren Blattlage (29) und anschließendes Absenken des Niederhalters (25) auf die weiteren Blattlage (29).

10. Verfahren nach Anspruch 9, wobei sich an die Merkmale f. bis i. ein oder mehrmals die Merkmale in der Reihenfolge f. bis i. anschließen.

## Claims

1. Apparatus for shaking material (29) which is present in sheet layers, having an inclinable table (1) having a table surface (2) for receiving the material (29) and a guide (8) arranged perpendicularly to the table surface (2) in the region of a table side, said guide (8) having a guide surface (17) for the lateral abutment of the material (29), and also having a holding-down device (25) having a holding-down device surface (26) to be placed on the material (29), wherein the holding-down device surface (26) is arranged parallel to the table surface (2), and also means (13, 19, 21) are provided for displacing the guide (8), with respect to its guide surface (17), perpendicularly to the table surface (2), and means (22; 13, 19, 21) are provided for displacing the holding-down device (25), with regard to its holding-down device surface (26), perpendicularly to the guide surface (17) and in the plane of the guide surface (17), **characterized in that** the means (22; 13, 19, 21) for displacing the holding-down device (25), with regard to its holding-down device surface (26), in the plane of the guide surface (17) act directly or indirectly on the holding-down device (25) and on the guide (8), and also act directly or indirectly on the guide (8) and on the table (1).

2. Apparatus according to Claim 1, **characterized in that** the means (22) for displacing the holding-down device (25), with regard to its holding-down device surface (26), perpendicularly to the guide surface (17) act directly or indirectly on the holding-down device (25) and on the guide (8).

3. Apparatus according to Claim 1 or 2, **characterized in that** the means (22; 13, 19, 21) for displacing the holding-down device (25), with regard to its holding-down device surface (26), perpendicularly to the guide surface (17) and in the plane of the guide surface (17), have a cylinder arrangement (19, 21) mounted in the guide (8) and a cylinder (22) which is mounted in a displaceable manner in the cylinder arrangement (19, 21), said cylinder (22) being mounted in the holding-down device (25).

4. Apparatus according to Claim 3, **characterized in that** the cylinder arrangement (19, 21) has two cylinders (19, 21) having a common piston rod (20), wherein the housing of one cylinder (19) is mounted in the guide (8) and the means (22) for displacing the holding-down device (25), with regard to its holding-down device surface (26), perpendicularly to the guide surface (17) is mounted in the housing of the other cylinder (21).

5. Apparatus according to Claim 4, **characterized in that** the means (22) for displacing the holding-down device (25), with regard to its holding-down device surface (26), perpendicularly to the guide surface (17) is in the form of a cylinder (22), the piston rod (23) of which is connected to the holding-down device (25).

6. Apparatus according to Claim 4 or 5, **characterized in that** the piston rod (20) of the two cylinders (19, 21) of the cylinder arrangement (19, 21) have different maximum travels with respect to the respective cylinder (19, 21).

7. Apparatus according to one of Claims 3 to 6, **characterized in that** the means (13, 19, 21) for displacing the guide (8), with regard to its guide surface (17), perpendicularly to the table surface (2) are formed by the cylinder arrangement (19, 21) and a cylinder (13) which acts between the table (1) and the guide (8) and the piston rod (33) of which can be fixed and released with respect to the housing of said cylinder (13).

8. Apparatus according to Claim 7, **characterized in that** the cylinder (13) which acts between the table (1) and the guide (8) can be subjected to slight pressure, in particular in the lifting direction of the guide (8).

9. Method for holding down material (29), which is present in sheet layers, in an apparatus for shaking sheet layers (29, 29) deposited on a table (1), wherein the sheet layers (29, 29) are oriented on a guide surface (17), arranged perpendicularly to the table surface (2), of a guide (8), **characterized by** the following features:
a. positioning the guide (8) at a height with respect to the table surface (2) which is greater than the thickness of a first sheet layer (29) to be deposited on the table (1), and positioning of a holding-down device (25), the holding-down device surface (26) of which is arranged parallel to the table surface (2), in abutment against the table surface (2),
b. depositing the first sheet layer (29) on the table (1) and on the holding-down device (25) and in abutment against the guide (8),
c. slightly lifting the holding-down device (25) such that only the bottom region of the first sheet layer (29) remains in contact with the guide (8),
d. pulling out the holding-down device (25) from under the first sheet layer (29) such that the first sheet layer (29) comes into abutment against the table (1) in the region of the guide (8),
e. lifting the holding-down device (25), subsequently extending the holding-down device (25) out of contact with the sheet layer (29) and subsequently lowering the holding-down device (25) onto the first sheet layer (29),
f. depositing a further sheet layer (29) on the underlying sheet layer (29) and on the holding-down device (25) and in abutment against the guide (8),
g. slightly lifting the holding-down device (25) such that only the bottom region of the further sheet layer (29) remains in contact with the guide (8),
h. pulling out the holding-down device (25) from under the further sheet layer (29) such that the further sheet layer (29) comes into abutment against the table (1) in the region of the guide (8),
i. lifting the holding-down device (25), subsequently extending the holding-down device (25) out of contact with the further sheet layer (29) and subsequently lowering the holding-down device (25) onto the further sheet layer (29).

10. Method according to Claim 9, wherein features f. to i. are followed one or more times by the features in the order f. to i.

## Revendications

1. Dispositif destiné à secouer un produit (29) se présentant sous forme de couches de feuilles, comprenant une table inclinable (1) avec une surface de table (2) pour recevoir le produit (29) et une règle (8) disposée perpendiculairement à la surface de la table (2) dans la région d'un côté de la table, avec une surface de règle (17) destinée à l'application latérale du produit (29), ainsi qu'un dispositif de maintien vers le bas (25) avec une surface de maintien (26) destinée à être appliquée sur le produit (29), la surface de maintien (26) étant disposée parallèlement à la surface de la table (2), et des moyens (13, 19, 21) étant prévus pour déplacer la règle (8), par rapport à sa surface de règle (17), perpendiculairement à la surface de la table (2), et des moyens (22 ; 13, 19, 21) étant prévus pour déplacer le dispositif de maintien vers le bas (25), par rapport à sa surface de maintien (26), perpendiculairement à la surface de la règle (17) et dans le plan de la surface de la règle (17), **caractérisé en ce que** les moyens (22 ; 13, 19, 21) pour déplacer le dispositif de maintien vers le bas (25), par rapport à sa surface de maintien (26), viennent en prise dans le plan de la surface de la règle (17) directement ou indirectement avec le dispositif de maintien vers le bas (25) et avec la règle (8), et viennent en prise directement ou indirectement avec la règle (8) et avec la table (1).

2. Dispositif selon la revendication 1, **caractérisé en ce que** les moyens (22) pour déplacer le dispositif de maintien vers le bas (25) viennent en prise, par rapport à sa surface de maintien (26), perpendiculairement à la surface de la règle (17) directement ou indirectement avec le dispositif de maintien vers le bas (25) et avec la règle (8).

3. Dispositif selon la revendication 1 ou 2, **caractérisé en ce que** les moyens (22 ; 13, 19, 21) pour déplacer le dispositif de maintien vers le bas (25) présentent, par rapport à sa surface de maintien (26), perpendiculairement à la surface de la règle (17) et dans le plan de la surface de la règle (17), un agencement de cylindres (19, 21) monté dans la règle (8), et un cylindre (22) monté de manière déplaçable dans l'agencement de cylindres (19, 21), lequel est monté dans le dispositif de maintien vers le bas (25).

4. Dispositif selon la revendication 3, **caractérisé en ce que** l'agencement de cylindres (19, 21) présente deux cylindres (19, 21) avec une tige de piston commune (20), le boîtier de l'un des cylindres (19) étant monté dans la règle (8) et le moyen (22) pour déplacer le dispositif de maintien vers le bas (25) par rapport à sa surface de maintien (26), est monté dans le boîtier de l'autre cylindre (21), perpendiculairement à la surface de la règle (17).

5. Dispositif selon la revendication 4, **caractérisé en ce que** le moyen (22) pour déplacer le dispositif de maintien vers le bas (25), par rapport à sa surface de maintien (26), est réalisé perpendiculaire à la surface de la règle (17) sous forme de cylindre (22), dont la tige de piston (23) est connectée au dispositif de maintien vers le bas (25).

6. Dispositif selon la revendication 4 ou 5, **caractérisé en ce que** la tige de piston (20) des deux cylindres (19, 21) de l'agencement de cylindres (19, 21) présente, par rapport à chaque cylindre (19, 21), des courses de déplacement maximales différentes.

7. Dispositif selon l'une quelconque des revendications 3 à 6, **caractérisé en ce que** les moyens (13, 19, 21) pour déplacer la règle (8), par rapport à sa surface de règle (17), perpendiculairement à la surface de la table (2), sont formés par l'agencement de cylindres (19, 21) et un cylindre (13) agissant entre la table (1) et la règle (8), dont la tige de piston (33) peut être fixée et desserrée par rapport à son boîtier.

8. Dispositif selon la revendication 7, **caractérisé en ce que** le cylindre (13) agissant entre la table (1) et la règle (8) peut être sollicité avec une faible pression, notamment dans la direction de soulèvement de la règle (8).

9. Procédé pour maintenir vers le bas un produit (29) se présentant sous forme de couches de feuilles, dans un dispositif destiné à secouer des couches de feuilles (29, 29) déposées sur une table (1), les couches de feuilles (29, 29) étant alignées contre une surface de règle (17) d'une règle (8) disposée perpendiculairement à la surface de la table (2), **caractérisé par** les caractéristiques suivantes :
a. positionnement de la règle (8) à une hauteur par rapport à la surface de la table (2) qui est supérieure à l'épaisseur d'une première couche de feuilles (29) à déposer sur la table (1), et positionnement d'un dispositif de maintien vers le bas (25), dont la surface de maintien (26) est disposée parallèlement à la surface de la table (2), en appui contre la surface de la table (2),
b. dépose de la première couche de feuilles (29) sur la table (1) et sur le dispositif de maintien vers le bas (25) ainsi qu'en appui contre la règle (8),
c. faible soulèvement du dispositif de maintien vers le bas (25) de telle sorte que la première couche de feuilles (29) ne reste en contact avec la règle (8) que dans sa région inférieure,
d. extraction du dispositif de maintien vers le bas (25) d'en dessous de la première couche de feuilles (29), de telle sorte que la première couche de feuilles (29) dans la région de la règle (8) parvienne en appui contre la table (1),
e. soulèvement du dispositif de maintien vers le bas (25), sortie subséquente du dispositif de maintien vers le bas (25) hors de contact avec la couche de feuilles (29) et abaissement subséquent du dispositif de maintien vers le bas (25) sur la première couche de feuilles (29),
f. dépose d'une couche de feuilles (29) supplémentaire sur la couche de feuilles (29) sous-jacente et sur le dispositif de maintien vers le bas (25) ainsi qu'en appui contre la règle (8),
g. léger soulèvement du dispositif de maintien vers le bas (25), de sorte que la couche de feuilles supplémentaire (29) ne reste en contact avec la règle (8) que dans sa région inférieure,
h. extraction du dispositif de maintien vers le bas (25) d'en dessous de la couche de feuilles (29) supplémentaire, de telle sorte que la couche de feuilles (29) supplémentaire dans la région de la règle (8) parvienne en appui contre la table (1),
i. soulèvement du dispositif de maintien vers le bas (25), sortie subséquente du dispositif de maintien vers le bas (25) hors de contact avec la couche de feuilles (29) supplémentaire et abaissement subséquent du dispositif de maintien vers le bas (25) sur la couche de feuilles (29) supplémentaire.

10. Procédé selon la revendication 9, dans lequel les caractéristiques f. à i. sont suivies, une ou plusieurs fois, des caractéristiques dans l'ordre successif f. à i.
